# EUROPÄISCHE PATENTSCHRIFT

(11) **EP 2 273 093 B1**
(45) Veröffentlichungstag und Bekanntmachung des Hinweises auf die Patenterteilung: **28.08.2013**
(21) Anmeldenummer: 10164742.8
(22) Anmeldetag: 02.06.2010
(51) Int. Cl.: F02G 1/044, F02F 3/28

(54) **Wärmekraftmaschine**
Thermal engine
Moteur thermique

(30) Priorität: 11.06.2009 CH 9062009; 21.10.2009 CH 16082009
(43) Veröffentlichungstag der Anmeldung: 12.01.2011
(73) Patentinhaber: Mona Intellectual Property Establishment, 9490 Vaduz (LI)
(72) Erfinder: Samarin, Alexander Ivanovich, Moskau (RU)
(74) Vertreter: Schneider Feldmann AG Patent- und Markenanwälte

(56) Entgegenhaltungen:
- DE-B- 1 152 574
- DE-C- 708 442
- US-A- 3 583 155
- US-A- 4 271 669

## Beschreibung

### Technisches Gebiet

Die vorliegende Erfindung beschreibt einen Wärmeübertragungskolben für eine Wärmekraftmaschine mit einem ersten Arbeitskolben, sowie eine Wärmekraftmaschine mit einem angetriebenen Schwungrad oder einer Kurbelwelle mit einem geschlossenen Gesamtinnenraum, welcher mit einem Arbeitsmedium füllbar und druckdicht verschliessbar ist, umfassend mindestens eine erste Arbeitskammer mit einem linear bewegbaren ersten Arbeitskolben,mindestens eine erste Wärmeübertragungskammer mit einem linear bewegbaren ersten Wärmeübertragungskolben, der einen Kolbenkopf und einen Kolbenbolzen aufweist, einen mit der ersten Arbeitskammer und der ersten Wärmeübertragungskammer verbundenen ersten Wärmetauscher, sowie eine erste Kühlvorrichtung, wobei der erste Arbeitskolben und der erste Wärmeübertragungskolben mechanisch miteinander gekoppelt sind.

### Stand der Technik

Wärmekraftmaschinen, beispielsweise Stirlingmotoren sind schon seit langem bekannt und bieten eine Möglichkeit thermische Energie in mechanische Arbeit umzusetzen, wobei ein recht hoher Wirkungsgrad und aufgrund der Bauart lange wartungsfreie Betriebszeiten möglich sind.

Obwohl bislang bekannte derartige Wärmekraftmaschinen Vorteile wie die fehlende Beschränkung auf eine bestimmte Wärmequelle aufweisen, werden diese noch nicht im grösseren Masse kommerziell eingesetzt, da der Wirkungsgrad der Wärmekraftmaschinen noch sehr weit von dem Wirkungsgrad von Verbrennungsmotoren entfernt ist.

Das Dokument EP0850353 offenbart Wärmekraftmaschinen in Form eines Stirlingmotors, wobei das Arbeitsmedium einen Kreisprozess durchläuft, in welchem Wärmeenergie teilweise in mechanische Arbeit umgewandelt wird.

Es ist eine Mehrzahl von Kammern in Zylinderform und Kolben vorgesehen, welche miteinander mechanisch gekoppelt sind, wobei sich die Kolben während des Betriebs im Wesentlichen gegenphasig zueinander bewegen. Durch eine abwechselnde Erhitzung mittels Wärmetauscher und Kühlung eines Arbeitsmediums mittels Kühlvorrichtungen innerhalb der Kammern, sind korrespondierend Kolben linear hin- und herbewegbar. Die lineare Bewegung der Kolben wird eine mechanische Kopplung mittels einer Taumelplatte in eine Rotationsbewegung umgewandelt. Die Taumelplatte treibt eine Antriebswelle an, welche mit einer Last mechanisch verbindbar ist. Zur Steigerung des Wirkungsgrades wurden diverse Massnahmen getroffen, beispielsweise wurde die Abdichtung der Kolben verbessert. Durch die geeignete Wahl von Hochtemperaturmaterialien für die Kammern und Kolben, konnte die Temperaturdifferenz zwischen der heissen Seite der Wärmetauscher und der kalten Seite der Kühlvorrichtungen gefahrlos erhöht werden, womit die resultierende mechanische Arbeit erhöht wurde.

Die Verbesserung des Betriebs der Wärmekraftmaschine aus EP0850353 wurde durch Mittel zur Einstellung des Kolbenhubs und des Taumelscheibenwinkels erreicht. Diese Mittel sind elektrisch ausgeführt und führen dazu, dass die Wärmekraftmaschine mit einem Motor und weiteren Bauteilen ausgestattet werden muss. Derartige Wärmekraftmaschinen sind damit komplexer und mittels einer Vielzahl von Bauteilen ausgeführt, womit diese umständlicher zu bedienen und fehleranfälliger werden.

Bisher wurde zur Optimierung der Wärmeleitung bzw. Wärmeübertragung auf das Arbeitsmedium, das Arbeitsmedium durch eine Vielzahl von dünnen Röhrchen mit einer grossen Gesamtoberfläche ausserhalb der Kammern geführt, wobei die Wärmeenergie übertragen wurde. Um höhere Leistungen zu erzielen musste der Betriebsdruck entsprechend erhöht werden, woraus eine mechanische Belastung der Vielzahl von Röhrchen resultiert.

### Würdigung von US4271669

Aus der US4271669 geht eine Hubkolbenmaschine hervor, welche einen Arbeitskolben mit Kolbenkopf aufweist mit einer Mehrzahl von Rippen. Die Rippen ragen bei linearer Auf- und Abbewegung des Kolbenkopfes in den Arbeitsraum, wobei die Rippen zwischen die als Keile geformten Wände des Arbeitsraumes berührungslos hineinragen. Das Arbeitsmedium befindet sich zwischen den keilförmigen Rippen des Kolbenkopfes und des Arbeitsraumes, wobei der Wärmefluss zwischen den Rippen durch Wärmeleitung resultiert. Der beschriebene Arbeitskolben sorgt bei der Hubbewegung für eine Wärmetransmission, wobei die Wärmetransmission durch Wärmeleitung während der Hubbewegung erreicht wird. Um eine möglichst gute Wärmeübertragung zu gewährleisten müssen die Rippen einander möglichst nahe gebracht werden, was zu engen Spalten und unerwünschten Verwirbelungen des Arbeitsmediums führt. Auch ist es gemäss der US4271669 bislang nur möglich Helium oder Argongas als Arbeitsmedium zu verwenden.

Die vorliegende Erfindung schafft eine neuartige Möglichkeit Wärmeenergie bei geringem Totvolumen auszutauschen. Durch den verringerten Einsatz einer Vielzahl von dünnen Röhrchen zum Wärmetausch sind die resultierenden Momente auf die Kolben kleiner, als bei Motoren des Stands der Technik.

### Darstellung der Erfindung

Die vorliegende Erfindung hat sich zur Aufgabe gestellt eine mechanische Wärmekraftmaschine nach Art eines Stirling-Motors zu schaffen, welche eine Benutzung von Luft als Arbeitsmedium erlaubt, wobei eine ausreichend hohe Effizienz erreichbar ist, wobei auf zusätzliche elektrische Steuerungen und Verbraucher verzichtet wird.

Diese Aufgabe und zusätzlich die Verbesserung des bei der Wärmeleitung stattfindenden Austauschs von Wärmeenergie ohne Erhöhung des sogenannten Totvolumens, wobei das Arbeitsmedium vor dem Aufheizprozess nicht unnötigerweise abgekühlt wird, löst die erfindungsgemässe Wärmekraftmaschine.

### Kurze Beschreibung der Zeichnungen

Ein bevorzugtes Ausführungsbeispiel des Erfindungsgegenstandes wird nachstehend im Zusammenhang mit den anliegenden Zeichnungen beschrieben.
- Figur 1: zeigt eine perspektivische Ansicht einer Wärmekraftmaschine mit einem erstem und einem zweiten Wärmetauscher im Vordergrund, während
- Figur 2: eine perspektivische Ansicht einer Wärmekraftmaschine von der Schwungrad-Seite zeigt.
- Figur 3: zeigt eine teilweise längs geschnittene Ansicht einer Wärmekraftmaschine mit Schnitt durch eine erste Wärmeübertragungskammer und eine erste Arbeitskammer, während
- Figur 4: eine Schnittansicht durch die Wärmekraftmaschine entlang der zentralen Verbindungslinie B durch die erste und zweite Arbeitskammer zeigt.
- Figur 5: zeigt eine detaillierte perspektivische teilweise geschnittene Ansicht eines ersten Wärmeübertragungskolbens in einer ersten Wärmeübertragungskammer.
- Figur 6: zeigt einen Querschnitt durch eine Wärmeübertragungskammer gemäss Linie A-A aus Figur 4.
- Figuren 7a bis 7d: stellen eine teilweise geschnittene Darstellung entlang einer Kreislinie D aus Figur 6 dar, wobei die unterschiedlichen Takte der Wärmekraftmaschine dargestellt sind.
- Figur 8: zeigt ein p-V-Diagramm eines idealen rechtsläufigen Stirling-Prozesses, sowie eines, unter idealen Umständen erreichbaren, idealen pseudo-Kreisprozesses gemäss 1-5- 3-6.
- Figur 9a: zeigt eine perspektivische teilweise geschnittene Ansicht einer Wärmekraftmaschine mit Kurbeltrieb innerhalbe eines Kurbeltriebgehäuses, während
- Figur 9b: eine perspektivische Ansicht des Kurbeltriebes mit gekoppelten Kolben zeigt.
- Figur 10a: zeigt eine perspektivische Ansicht zweier Wärmekraftmaschinen an eine Kurbelwelle gekoppelt, während
- Figur 10b: eine perspektivische Ansicht der gekoppelten Kolben gemäss Figur 10a ohne Kurbeltriebgehäuse zeigt.
- Figur 11: zeigt eine perspektivische Ansicht von insgesamt vier gekoppelten Wärmekraftmaschinen.

### Beschreibung

Eine bevorzugte Ausführungsform einer erfindungsgemässen Wärmekraftmaschine 0 in Form eines Stirlingmotors 0, welche ein Schwungrad 21 durch Ausnutzung eines thermodynamischen Kreisprozesses antreibt, ist in den beiliegenden Figuren gezeigt und wird im Folgenden detailliert beschrieben. Das Schwungrad 21 kann beispielsweise mit einer Vorrichtung zur Nutzung der mechanischen Ausgangsenergie oder mit einem elektrischen Generator zur Umwandlung in elektrische Energie verbunden sein.

An einen Basisflansch 100 sind eine erste Wärmeübertragungskammer 1, eine zweite Wärmeübertragungskammer 2, eine erste Arbeitskammer 5 und eine zweite Arbeitskammer 6 angeordnet. Die insbesondere hohlzylindrisch geformten Kammern 1, 2, 5, 6 bilden jeweils einen inneren Hubraum. Die erste Wärmeübertragungskammer 1 ist ausserhalb des Basisflansches 100 über einen ersten Wärmetauscher 9 mit der ersten Arbeitskammer 5 verbunden. Die zweite Wärmeübertragungskammer 2 ist ausserhalb des Basisflansches 100 über einen zweiten Wärmetauscher 10 mit der zweiten Arbeitskammer 6 verbunden.

Innerhalb des Basisflansches 100 (in Figur 6 dargestellt) verlaufen eine erste Kühlvorrichtung 11 und eine zweite Kühlvorrichtung 12. Während die erste Wärmeübertragungskammer 1 über die erste Kühlvorrichtung 11 mit der zweiten Arbeitskammer 6 verbunden ist, ist die zweite Wärmeübertragungskammer 2 über die zweite Kühlvorrichtung 12 mit der ersten Arbeitskammer 5 verbunden. Die Wärmeübertragungskammern 1, 2, die Wärmetauscher 9, 10, sowie die Arbeitskammern 5, 6 und die Kühlvorrichtungen 11, 12 bilden einen zusammenhängenden geschlossenen und gasdichten Gesamtinnenraum, welcher mit einem Arbeitsmedium gefüllt ist.

Durch die abwechselnde Verbindung der Wärmeübertragungskammern 1, 2 über Wärmetauscher 9, 10 und Kühlvorrichtungen 11, 12 entsteht ein geschlossener Gesamtinnenraum. Die erfindungsgemässe Wärmekraftmaschine 0 ist unter Einsatz von Luft, aber auch von reinem Stickstoff oder Sauerstoff als Arbeitsmedium einsetzbar.

Die Wärmetauscher 9, 10 ausserhalb des Basisflansches 100 und die Kühlvorrichtungen 11, 12 sind in Form einer Mehrzahl von Röhrchen ausgeführt. Während die Kühlvorrichtungen 11, 12 innerhalb des Basisflansches 100 mit einem Kühlmittel in thermischem Kontakt sind, sind die Wärmetauscher 9, 10 mit einer externen Wärmequelle in thermischem Kontakt. Die Wärmetauscher 9, 10 sind während des Betriebes der Wärmekraftmaschine 0 mit einer Wärmequelle verbunden, sodass das innerhalb der Wärmetauscher 9, 10 befindliches Arbeitsmedium aufgeheizt wird. Die von aussen durch die Wärmequelle zugeführte Wärmeenergie heizt die Seite der Wärmekraftmaschine 0, auf welcher sich die Wärmetauscher 9, 10 befinden, auf eine Temperatur T₂ > T₁ auf. Die Art der Wärmequelle spielt für die erfindungsgemässe Wärmekraftmaschine keine Rolle und ist je nach Einsatzort der Wärmekraftmaschine und Zugänglichkeit wählbar.

Die innerhalb des Basisflansches 100 angeordneten Kühlvorrichtungen 11, 12 werden mittels eines Kühlmittels auf die Temperatur T₁ gekühlt, sodass das innerhalb der Kühlvorrichtungen 11, 12 zirkulierende Arbeitsmedium entsprechend abgekühlt wird. Das Kühlmittel, beispielsweise Wasser, ist durch einen Kühlmitteleinlass 22 und einen Kühlmittelauslass 23 in den Basisflansch 100 einbringbar und entsprechend austauschbar.

Auf der, den Wärmetauschern 9, 10 gegenüberliegenden Seite des Basisflansches 100 entlang der Längsachse L ist eine Führungskulisse 101 befestigt. An einer innerhalb der Führungskulisse 101 befestigten Koppelmechanik ist das Schwungrad 21 rotierbar gelagert.

An der Führungskulisse 101 ist eine Gelenkbefestigung 20, welche ein Kardangelenk 19 trägt, lösbar befestigt angeordnet. Mit dem Kardangelenk 19 ist eine Taumelplatte 18 in Form eines Kreuzes mit dem Kardangelenk 19 zusammenwirkend verbunden und kippbar auf dem Kardangelenk 19 gelagert. An jeder der vier Ecken der ortsfest angeordneten Taumelplatte 18 in Form eines Kreuzes ist jeweils eine Aufnahme für einen Koppelstab 25 angeordnet. Der Koppelstab 25 ist damit schwenkbewegbar mit der Taumelplatte 18 auf einer ersten Seite verbunden.

Die vier Koppelstäbe 25 sind auf der dem Basisflansch 100 zugewandten zweiten Seite jeweils mit einem ersten **Wärmeübertragungskolben 3, einem zweiten** Wärmeübertragungskolben 4, einem ersten Arbeitskolben 7 und einem zweiten Arbeitskolben 8 verbunden. Die Kolben 3,4,7,8 weisen jeweils einen Kolbenbolzen und einen Kolbenkopf auf, wobei der Kolbenbolzen mit jeweils einem Koppelstab 25 zusammenwirkend verbunden ist. Im Betrieb der Wärmekraftmaschine 0 bewegt sich der erste Wärmeübertragungskolben 3 linear in die erste Wärmeübertragungskammer 1 abwechselnd hinaus und hinein. Gleiches gilt für den zweiten Wärmeübertragungskolben 4 und die zweite Wärmeübertragungskammer 2 und den ersten und zweiten Arbeitskolben 7, 8 in die korrespondierende erste und zweite Arbeitskammer 5, 6.

Durch die mechanische Kopplung der einzelnen Kolben 3,4,7,8 über die Koppelstäbe 25 an der Taumelplatte 18, werden die Kolben 3,4,7,8 in einer festen Phasenverschiebung in die Kammern 1, 2, 5, 6 hinein und aus diesen heraus bewegt. Dabei sind der erste und zweite Arbeitskolben 7, 8 und der erste und zweite Wärmeübertragungskolben 3, 4 jeweils an gegenüberliegenden Armen der kreuzförmigen Taumelplatte 18 angeordnet. Jeder Wärmeübertragungskolben 3, 4 ist jeweils von den Arbeitskolben 7, 8 benachbart an der Taumelplatte 18 angeordnet.

Durch die Bewegung wird die ortsfeste Taumelplatte 18 unterschiedlich verkippt. Ein an der Taumelplatte 18 befestigter oder angeformter Schaft 17 ist in einer exzentrischen Bohrung 240 in einer Exzenterscheibe 24 gelagert. Die Lagerung des Schafts 17 erfolgt in einem Schaftlager 241 innerhalb der exzentrischen Bohrung 240. Durch die Kippbewegungen der Taumelplatte 18 wird der Schaft 17 entsprechend ausgelenkt. Die Exzenterscheibe 24 wird durch Auslenkung des Schafts 17 mitgeführt und in Rotation versetzt.

Eine an der Exzenterscheibe 24 angeformte Antriebswelle 103 ist kugelgelagert durch die Führungskulisse 101 durchgeführt. Die Lagerung der Antriebswelle 103 in der Führungskulisse 101 erfolgt in einem Lager 102, bevorzugt ein Kugellager 102. Das auf der Antriebswelle 103 befestigte Schwungrad 21 wird entsprechend durch die Kolbenbewegung in Rotation versetzt. Die Auslenkung der Kolben 3,4,7,8 führt damit zu einer Kippbewegung der Taumelplatte 18, welche mittels Exzenterscheibe 24 in eine Rotationsbewegung der Antriebswelle 103 und des daran befestigten Schwungrads 21 führt.

Wie in Figur 4 angedeutet macht die Schaftlängsachse 170 während der abwechselnden Hubbewegungen der Kolben 3,4,7,8 eine Präzessionsbewegung um die Längsachse L und damit um das Kardangelenk 19, wobei durch die Lagerung des Schafts 17 das Schwungrad 21 in Rotation versetzt wird. Die kinetische Energie des Schwungrades 21 führt zu einem kontinuierlichen Betrieb, wobei die Kippbewegung und die Präzessionsbewegungen des Schafts 17 durch mechanisch geleistete Arbeit aufgrund des Temperaturunterschiedes, mittels der Wärmezufuhr des ersten und zweiten Wärmetauschers 9, 10 ständig aufrechterhalten wird.

Die erfindungsgemässe Wärmekraftmaschine 0 weist Wärmeübertragungskammern 1, 2 mit deutlich grösseren Längen und/oder Durchmessern und damit grösseren Hubräumen auf, als die korrespondierenden ersten und zweiten Arbeitskammern 5, 6. Entsprechend sind die Durchmesser und Querschnittsflächen der Kolbenköpfe der Wärmeübertragungskolben 3, 4 grösser als die Durchmesser und Querschnittsflächen der Kolbenköpfe der Arbeitskolben 7, 8.

In den Figuren 3 und 4 wird eine spezielle Ausgestaltung der Wärmeübertragungskolben 3, 4 deutlich. Die Kolbenköpfe der Wärmeübertragungskolben 3, 4 sind jeweils segmentiert und geschlitzt ausgeführt ist, wodurch eine vergrösserte Oberfläche zur Übertragung von Wärme zwischen Arbeitsmedium und Kolbenkopf resultiert.

Der Kolbenkopf der segmentierten und geschlitzten ersten und zweiten Wärmeübertragungskolben 3, 4 weist einen etwas kleineren Durchmesser auf, als die lichte Weite der korrespondierenden ersten und zweiten Wärmeübertragungskammer 1, 2, sodass ein radialer Abstand zwischen Wärmeübertragungskolben 3, 4 und jeweiliger Wärmeübertragungskammer 1, 2 garantiert ist.

In Figur 5 sind Längsschlitze 13 im Kolbenkopf des ersten Wärmeübertragungskolbens 3 etwa parallel zum Kolbenbolzen des ersten Wärmeübertragungskolbens 3 verlaufend erkennbar. Durch diese Längsschlitze 13 kann Arbeitsmedium aus Richtung des ersten Wärmetauschers 9 vom geheizten Teil 15 der ersten Wärmeübertragungskammer 1 in Richtung Kolbenbolzen passieren. Das Arbeitsmedium hat im Bereich des geheizten Teils 15 eine Temperatur T₂. Querschlitze 14 erschweren die Wärmeleitung durch den segmentierten Wärmeübertragungskolben 3 zwischen dem geheizten Teil 15 und dem gekühlten Teil 16 der ersten Wärmeübertragungskammer 1. Durch die Ausgestaltung der deutlich grösseren Wärmeübertragungskammer 1 im Vergleich zur ersten Arbeitskammer 5 und die segmentiert ausgestalteten Wärmeübertragungskolben 3, 4 weicht das resultierende p-V-Diagramm der erfindungsgemässen Wärmekraftmaschine 0 vom bekannten Stirling-p-V-Diagramm deutlich ab.

Aufgrund der oben beschriebenen Anordnung ändern sich Druck und Temperatur des Arbeitsmediums während der Bewegung der ersten und zweiten Arbeitskolben 5, 6 kaum. Aufgrund des Grössenunterschiedes zwischen Wärmeübertragungskammer und Arbeitskammer durchläuft das Arbeitsmedium keinen klassisch bekannten kontinuierlichen thermodynamischen Kreisprozess.

In Figur 6 ist eine zentrale Verbindungslinie B, welche entlang der Zentren der ersten und zweiten Wärmeübertragungskammer 1, 2, sowie durch die Längsachse L verläuft. Eine weitere Verbindungslinie C, läuft entlang der Mitten der ersten und zweiten Arbeitskammer 5, 6 und quert die Längsachse L. Zwischen der zentralen Verbindungslinie B und der weiteren Verbindungslinie C wird ein Winkel α aufgespannt. Versuche haben gezeigt, dass bei der Wahl des Winkels α im Bereich 90° bis 140° gute Ergebnisse erzielt werden können. Durch unterschiedliche relative Ausrichtungen der Kammern und entsprechend mittelbare Befestigung der Kolben an der Taumelplatte 18 können erfindungsgemässe Wärmekraftmaschinen 0 an spezielle Anforderungen angepasst werden. Neben einem platzsparenden Aufbau, kann die Anordnung der Kolben auf die Erreichung einer maximalen Leistung oder maximalen Effizienz abgestimmt eingestellt werden.

Im Folgenden wird anhand der Figuren 7a bis 7d der thermodynamische Zyklus der erfindungsgemässen Wärmekraftmaschine 0 in vier Takten erläutert. Aufgrund der oben beschriebenen abwechselnden Anordnung der Arbeitskolben 7, 8 und Wärmeübertragungskolben 3, 4 werden beim Betrieb der Wärmekraftmaschine 0 entweder die Arbeitskolben 7, 8 oder die Wärmeübertragungskolben gleichzeitig in entgegen gesetzte Richtungen linear ausgelenkt.

Die Figuren 8a bis 7d zeigen einen Schnitt durch alle vier Kammern 1, 2, 5, 6 entlang der Linie D, welcher in die Papierebene geklappt dargestellt ist. Die Hubräume, welche mit Arbeitsmedium unter höchstem Druck gefüllt sind, sind mit "+"-Zeichen gekennzeichnet. Entsprechend sind Hubräume mit "-"-Zeichen gekennzeichnet, in denen der Druck minimal ist.

### 1. Takt

Figur 7a zeigt die Bewegung des ersten Arbeitskolbens 7 und des zweiten Arbeitskolbens 8, während der Rotation der Exzenterscheibe 24 von 0° bis 90°. Das Arbeitsmedium in der ersten Wärmeübertragungskammer 1, im ersten Wärmetauscher 9, im oberen heissen Bereich der ersten Arbeitskammer 5 und im unteren kalten Bereich der zweiten Arbeitskammer 6 steht unter hohem Druck. Durch die Segmentierung des ersten Wärmeübertragungskolbens 3, welcher zuvor erwärmt wurde, konnte das Arbeitsmedium zusätzlich erwärmt werden. Der erste Wärmeübertragungskolben 3 ist am gekühlten unteren Anschlag der ersten Wärmeübertragungskammer 1, während der erste Arbeitskolben 7 mittig innerhalb der ersten Arbeitskammer 5 ausgelenkt ist. Durch die Segmentierung des ersten Wärmeübertragungskolbens 3 kann das Arbeitsmedium durch die Längsschlitze 13 von der heissen Seite des Wärmeübertragungskolbens 3 in Richtung der ersten Kühlvorrichtung 11 strömen bis in den unteren kalten Bereich der zweiten Arbeitskammer 6 unterhalb des zweiten Arbeitskolbens 8. Der zweite segmentierte Wärmeübertragungskolben 4 befindet sich zu Beginn am oberen heissen Anschlag der zweiten Wärmeübertragungskammer 2. Das Arbeitsmedium kann unter niedrigem Druck von der Arbeitskammer 6 durch den zweiten Wärmetauscher 10 durch die Längsschlitze 13 in den kalten Bereich der zweiten Wärmeübertragungskammer 2 und die zweite Kühlvorrichtung 12 bis in den kalten Bereich der ersten Arbeitskammer 5 strömen.

### 2. Takt

Es folgt ein zweiter Takt durch die Rotation der Taumelscheibe von 90° bis 180°. Aufgrund der mechanischen Kopplung der vier Kolben 3, 4, 7, 8 an der Taumelplatte 18 wird der erste Arbeitskolben 7 bis zum gekühlten Anschlag nach unten gezogen, während der zweite Arbeitskolben 8 bis zum geheizten Anschlag nach oben gedrückt wird. Aufgrund des Druckunterschiedes findet eine Bewegung des ersten Arbeitskolbens 7 nach unten und des zweiten Arbeitskolbens 8 nach oben, jeweils in Richtung des niedrigeren Druckes des Arbeitsmediums, statt. Durch eine Expansion des Arbeitsmediums wird damit effektiv Arbeit verrichtet.

Am Schluss der ersten Bewegung ist der erste Arbeitskolben 7 bis zum unteren kalten Anschlag und der zweite Arbeitskolben 8 bis zum oberen heissen Anschlag ausgelenkt, wobei eine Entspannung des Arbeitsmediums stattfindet.

Durch eine weitere Drehung der Taumelplatte 18 werden die gegenüberliegend angeordneten erste und zweite Wärmeübertragungskolben 3, 4 gegengleich linear verschoben. Während der erste Wärmeübertragungskolben 3 in einer Aufwärtsbewegung in Richtung ersten Wärmetauscher 9 ist, bewegt sich der zweite Wärmeübertragungskolben 4 in Richtung des kalten unteren Anschlags der zweiten Wärmeübertragungskammer 2.

Durch die Längsschlitze 13 des ersten Wärmeübertragungskolbens 3 strömt erwärmtes Arbeitsmedium, welches seine Wärmeenergie an den Wärmeübertragungskolben 3 abgibt, wodurch das Arbeitsmedium abkühlt. Durch die grosse Fläche des Wärmeübertragungskolbens 3 wird dem Arbeitsmedium derart viel Wärme entzogen, das der Druck in der ersten Wärmeübertragungskammer 1 stark abnimmt.

Durch die Bewegung des zweiten, in Takt 1 aufgeheizten, Wärmeübertragungskolbens 4 in Richtung des gekühlten Anschlags der ersten Wärmeübertragungskammer 2 strömt kaltes Arbeitsmedium durch den segmentierten Wärmeübertragungskolben 4. Wärmeenergie wird an das Arbeitsmedium abgegeben, wodurch das Arbeitsmedium bei der Strömung in Richtung des zweiten Wärmetauschers 10 bereits vorgewärmt wird. Durch die Abgabe der Wärmeenergie durch den zweiten Wärmeübertragungskolben 4 erhöht sich der Druck in der zweiten Wärmeübertragungskammer 2.

### 3. Takt

Wie in Figur 7c deutlich, herrscht ein niedriger Druck in der ersten Wärmeübertragungskammer 1, dem ersten Wärmetauscher 9 und im oberen Bereich der ersten Arbeitskammer 5 vor. Ein hoher Druck des Arbeitsmediums herrscht entsprechend in der zweiten Wärmeübertragungskammer 2, dem zweiten Wärmetauscher 10 und der zweiten Arbeitskammer 6 vor. Durch diese Druckunterschiede wird der erste Arbeitskolben in Richtung des ersten Wärmetauschers 9 und der zweite Arbeitskolben in Richtung des zweiten Wärmetauschers 10 ausgelenkt, wobei wieder mechanische Arbeit verrichtet wird.

### 4. Takt

Eine weitere Auslenkung der Taumelscheibe 18 von 270° bis 360° führt den ersten Wärmeübertragungskolben 3 in Richtung des kalten Anschlags und den zweiten Wärmeübertragungskolben 4 in Richtung des heissen Anschlags, wobei sich der erste Arbeitskolben 7 am heissen Anschlag und der zweite Arbeitskolben 8 am kalten Anschlag befindet.

Die Wärmeübertragungskolben 3, 4 sind in der Lage viel Wärmeenergie aufzunehmen und während des Prozesses an das Arbeitsmedium abzugeben, wodurch eine Vorkühlung bzw. eine Vorheizung des Arbeitsmediums stattfindet. Die von den Wärmeübertragungskolben 3, 4 aufnehmbare Wärmeenergiemenge ist dabei deutlich grösser, als die bei dem thermodynamischen Kreisprozess verrichtete Arbeit.

Aufgrund der durch die segmentiert ausgebildeten Wärmeübertragungskolben 3, 4 wird mehr Wärmeenergie an das Arbeitsmedium abgegeben, als beim bekannten klassischen Stirling-Kreisprozess. Dadurch kann mehr mechanische Arbeit verrichtet werden und somit ein höherer Wirkungsgrad erreicht werden.

Figur 8 zeigt ein p-V-Diagramm des bekannten idealen rechtsläufigen Stirling-Prozesses, wobei
3 → 4 eine isotherme Expansion unter Zuführung von Wärme
4 → 1 eine isochore Abkühlung
1 → 2 eine isotherme Kompression mit zugeführter Volumenänderung und
2 → 3 eine isochore Erwärmung
ein geschlossener Kreisprozess ist und die umwandelbare mechanische Arbeit die Fläche unter den Zyklen darstellt.

Mit der hier vorgestellten Vorrichtung kann ein abgewandelter Prozess durchgeführt werden, wobei ein idealer pseudo-Kreisprozess gemäss 1-5-3-6 möglich ist. Dieser Prozess beschreibt im Idealfall ein Rechteck, wobei bei einem konstanten Druck p1 eine Volumenverkleinerung bei der Temperatur T1 durchlaufen wird (1→ 5). Anschliessend wird bei einem konstanten Volumen V1 eine Kompression von p1 auf p2 durchgeführt (5 → 3). Beim Druck p2 findet eine Volumenvergrösserung von V1 auf V2 statt (3 → 6). Bevor eine isochore Abkühlung bei gleichzeitiger Druckminderung von p2 auf p1 stattfindet (6 → 1). Auch hier wird die mechanisch umsetzbare Arbeit durch die Fläche unterhalb des Zyklus beschrieben, wobei die schraffierte Fläche den zusätzlichen Anteil der Arbeit angibt. Aus Figur 8 wird deutlich, dass die erfindungsgemässe Wärmekraftmaschine 0 zu einem höheren erreichbaren Wirkungsgrad führt, wobei die Prozessparameter Druck, Temperatur und Volumenänderung bekannten Stirling-Kreisprozessen entsprechen.

Damit die Wärmekraftmaschine 0 minimale Vibrationen während des Betriebs aufweist und eine dynamische Unwucht aufgrund der rotierenden Exzenterscheibe 24, deren Rotationsachse nicht mit einer der stabilen Hauptträgheitsachsen übereinstimmt, auszugleichen, ist die Exzenterscheibe unsymmetrisch mit einer Verdickung versehen. Diese Verdickung ist in Figur 4 deutlich erkennbar und bildet ein Ausgleichsgewicht.

Der in der ersten Arbeitskammer 5 und der zweiten Arbeitskammer 6 während der Verdichtung des Arbeitsmediums auftretende Druck beträgt etwa 6 bis 7 MPa. Aufgrund der Nutzung von Luft als Arbeitsmedium sind die Anforderungen an die Dichtung des Gesamtinnenraums der Wärmekraftmaschine 0 nicht besonders hoch. Für die Kammern 1, 2,5, 6 und Kolben 3, 4, 7, 8 wird Edelstahl eingesetzt, wobei Lötstellen mit einem Kupfer und Magnesium enthaltenen Lot verbunden sind.

Vorteilhaft ist die hohle Ausführung des ersten und zweiten Arbeitskolbens 7, 8. Die notwendige Stabilität ist gegeben und aufgrund minimierten Gewichts ist eine optimale Kraftübertragung möglich. Um die Arbeitskolben 7, 8 vor der auftretenden Hitze zu schützen, werden in weiteren Ausführungsformen Mineralfasern, insbesondere Basaltfasern in das Innere der Arbeitskolben 7, 8 eingebracht. Die Basaltfasern liegen in amorpher Form vor und haben neben einer Hitzeschutzwirkung einen mechanisch verstärkenden Effekt.

An der oberen Seite des Basisflansches 100, der Führungskulisse 101 zugewandt, sind Kolbenführungen angeformt, durch welche die Kolbenbolzen durch eine Bohrung stabilisiert geführt linear in die entsprechenden Kammern abwechselnd bewegt werden. Die lineare Bewegung der Kolben 3,4,7,8 wird in Rotationsbewegung der Taumelplatte 18, der Exzenterscheibe 24 und letztlich des Schwungrades 21 umgesetzt. Durch die hier gezeigte Art der Kopplung können die Kolben 3,4,7,8 aber auch durch Rotation des Schwungrades 21 ausgelenkt werden.

In weiteren Ausführungsformen können mehr als zwei Paare aus Wärmeübertragungskammer und zugeordneter und über einen Wärmetauscher verbundene Arbeitskammer die erfindungsgemässe Wärmekraftmaschine 0 bilden. Entsprechend müssten weitere Wärmeübertragungkolben und Arbeitskolben vorgesehen sein, welche in den zusätzlichen Kammern bewegbar gelagert sind. Die Mechanik zur Auskopplung der linearen Kolbenbewegung und Umwandlung in eine Rotationsbewegung zum Antrieb des Schwungrades 21 muss auf die Anzahl der verwendeten Kolben jeweils abgestimmt sein.

Bei der Entwicklung des segmentiert ausgeführten ersten Wärmeübertragungskolbens 3 wurde dieser erste Wärmeübertragungskolben 3 in bekannte handelsübliche Stirling-Motoren und Wärmekraftmaschinen gemäss eines Stirling-Motors eingebaut und damit experimentiert. Dabei wurden bekannte Wärmekraftmaschinen mit nur einer ersten Wärmeübertragungskammer 1 benutzt. Der Wirkungsgrad solcher Wärmkraftmaschinen ist bei Benutzung von Kolben gemäss Stand der Technik nicht besonders hoch. Nach dem Einbau des einen segmentierten Wärmeübertragungskolbens 3 in die eine Wärmeübertragungskammer 1 und der Benutzung von Luft als Arbeitsmedium konnten gute Ergebnisse erreicht werden, mit ähnlich hohem Wirkungsgrad, wie beim Standardbetrieb beispielsweise mit Heliumgas.

Damit wurde gezeigt, dass eine Verwendung von Luft als Arbeitsmedium durch die Benutzung eines segmentierten ersten Wärmeübertragungskolben 3 in bekannten Stirling-Motoren erfolgreich durchführbar ist. Die grossen Probleme, die bei bekannten Stirling-Motoren aufgrund der Benutzung von Helium auftreten, können damit durch eine Verwendung des ersten segmentierten Wärmeübertragungskolbens 3 und die Verwendung von Luft, umgangen werden. Die anfänglich benutzten Wärmeübertragungskolben 3 wiesen bereits wie oben beschrieben, eine Mehrzahl von Längsschlitzen 13 und/oder Querschlitzen 14 auf.

Zur Übertragung der linearen translatorischen Bewegung der Kolben 3, 4, 7, 8 in eine Drehbewegung ist der im Folgenden erläuterte Kurbeltrieb 40 einsetzbar. Neben dem Antrieb eines Schwungrades 21 ist damit auch der Antrieb einer Kurbelwelle 400 möglich. Der Kurbeltrieb 40 erlaubt eine gute Kraftübertragung beim Betrieb der Wärmekraftmaschine 0, wobei konstruktionsbedingt eine einfache Aneinanderreihung mehrerer Wärmekraftmaschinen 0 bzw. mehrerer Paare von Arbeitskolben 7, 8 und Wärmeübertragungskolben 3, 4 möglich ist.

Der Kurbeltrieb 40 umfasst die Kurbelwelle 400, die in einem Kurbeltriebgehäuse 41 auf mindestens einem Kurbelwellenlager 401 rotierbar ortsfest angeordnet ist. Mit der Kurbelwelle 400 ist über einen Hubzapfen 4010 mindestens ein Hubelement 403 verbunden, welches exzentrisch zur Drehachse der Kurbelwelle 400 auf der Kurbelwelle 400 gelagert ist und damit die Kurbelwelle 400 in eine Drehbewegung versetzen kann. Das Hubelement 403 weist einen Querbalken 4031 auf, an dessen Enden jeweils ein Arbeitskolben 7 und ein Wärmeübertragungskolben 3 angeordnet sind. Mittels Gelenken 405 sind zwei Doppelgelenkstäbe 404 drehbewegbar über Wälzlager 407 an den Enden des Querbalkens 4031 befestigt. Auf der dem Querbalken 4031 abgewandten Seite des Hubelementes 403 sind die Kolben 3, 4, 7, 8 wiederum durch Wälzlager gelagert mittels Gabelkopplungen 406 bewegbar an den Doppelgelenkstäben 404 befestigt.

Jeweils ein Schwenkhebel 402 ist schwenkbar in einem Schwenkhebellager 4022 am Kurbeltriebgehäuse 41 befestigt und an der in das Kurbeltriebgehäuse 41 hineinragenden Seite mit einem Schwenkstab 4021 bewegbar, bevorzugt durch Wälzlager gelagert, mit dem Hubelement 403 verbunden.

Beim Betrieb der Wärmekraftmaschine und der periodischen Auslenkung der Kolben 3, 4, 7, 8 wird das Hubelemente 403 gemäss Pfeilmarkierung A in Figur 9b, je nach Auslenkung der benachbart aufgehängten Kolben verschwenkt und aufgrund der exzentrischen Befestigung am Hubzapfen 4010 der Kurbelwelle 400 in Richtung senkrecht zur Kurbelwellenachse auf und ab geführt. Durch Wahl des Abstandes der Aufhängung des Kolbens 7 und des Kolbens 3 kann eine optimale Kraftübertragung auf die Kurbelwelle 400 aufgrund der Phasenverschiebung der Kolben erreicht werden. Die Kolben 3, 7 und die Kolben 4, 8 sind jeweils an unterschiedlichen Hubzapfen an der Kurbelwelle 400 befestigt, damit eine notwendige Phasenverschiebung der Kolbenpaare zueinander erreichbar ist.

Durch die Kopplung des Schwenkstabs 4021 am Hubelement 403, wird der Schwenkhebel 402 mit der auf und ab Bewegung mitgeführt und entsprechend um das Schwenkhebellager 4022 verschwenkt. Der Schwenkhebel 402 ist hier gegabelt ausgeführt, wobei jeweils einer der Kolben bzw. Kolbenstangen durch den gegabelten Bereich des Schwenkhebels 402 führbar gelagert ist. Auch durch die Anordnung der Schwenkhebel 402 am Kurbeltriebgehäuse 41 kann die Phasenverschiebung der beweglichen Kolben eingestellt werden. Die Schwenkbewegung des vorderen Schwenkhebels 402 ist durch die Pfeilmarkierung D und die Schwenkbewegung des hinteren Schwenkhebels 402' ist durch die Pfeilmarkierung E definiert.

Konstruktionsbedingt sind mehrere Wärmekraftmaschinen 0 über den Kurbeltrieb 40 an einer Kurbelwelle 400 linear koppelbar, sodass wie in Figur 10a beispielsweise zwei Wärmekraftmaschinen 0 in einem Kurbeltriebgehäuse 41, wie von V-Motoren bekannt, gekoppelt sein können. Um diese Kopplung möglichst auf engstem Raum zu bewerkstelligen sind jeweils Kolben 3, 7 einer ersten Wärmekraftmaschine 0 und Kolben 3', 7' einer zweiten Wärmekraftmaschine 0 benachbart über zwei benachbarte Querbalken 4031 und 4031' unterschiedlich ausgerichtet, aber am gleichen Hubzapfen 4010 angeordnet. Ebenso sind die Kolben 4, 8 und 4', 8' indirekt an der Kurbelwelle 400 direkt benachbart angeordnet. Damit auch hier eine optimale Kraftübertragung erreicht werden kann, müssen die Hubelemente 403 entsprechend der herrschenden Phasenverschiebung der Kolbenbewegung an der Kurbelwelle 400 angeordnet sein. Auch hier führen die Hubelemente 403 jeweils eine kombinierte Schwenkbewegung sowie eine Bewegung senkrecht zur Kurbelwellenachse durch.

Wie in Figur 11 gezeigt, kann eine modulare Anordnung mehrerer Wärmekraftmaschinen 0, 0', 0", 0"' an einer Kurbelwelle 400 einfach durchgeführt werden, wobei die Kurbeltriebe 40 jeweils zweier Wärmekraftmaschinen 0, 0' und 0", 0"' in jeweils einem Kurbeltriebgehäuse 41 angeordnet sind.

### Bezugszeichenliste

- 0: Wärmekraftmaschine
- 1: Erste Wärmeübertragungskammer
3 erster Wärmeübertragungskolben (geschlitzt) Länge und Durchmesser grösser als erster Arbeitskolben
- 2: Zweite Wärmeübertragungskammer
4 zweiter Wärmeübertragungskolben (geschlitzt) Länge und Durchmesser grösser als zweiter Arbeitskolben
- 5: Erste Arbeitskammer
7 erster Arbeitskolben
- 6: Zweite Arbeitskammer
8 zweiter Arbeitskolben
- 9: Erster Wärmetauscher/Heizaggregat
- 10: Zweiter Wärmetauscher/Heizaggregat
- 11: Erste Kühlvorrichtung
- 12: Zweite Kühlvorrichtung
- 13: Längsschlitze
- 14: Querschlitze
- 15: Obere Kolbenlage (Nähe Heizaggregat)
- 16: Untere Kolben (Nähe Kühlvorrichtung)
- 17: Schaft
170 Schaftlängsachse
- 18: Taumelplatte
- 19: Kardangelenk
- 20: Gelenkbefestigung
- 21: Schwungrad
- 22: Kühlmitteleinlass
- 23: Kühlmittelauslass
- 24: Exzenterscheibe
240 exzentrische Bohrung
241 Schaftlager
242 Zapfen
- 25: Koppelstab
- 100: Basisflansch
- 101: Führungskulisse
1010 Kulissenlager
- 102: Lager
- 103: Antriebswelle
- L: Längsachse
- B: Zentrale Verbindungslinie zwischen erster und zweiter Arbeitskammer
- C: Zentrale Verbindungslinie zwischen erster und zweiter Verdrängerkammer
- α: Winkel zwischen B und C
- 40: Kurbeltrieb
400 Kurbelwelle
4010 Hubzapfen
401 Kurbelwellenlager (starr)
402 Schwenkhebel gegabelt einer pro Paar)
4021 Schwenkstab
4022 Schwenkhebellager
403 Hubelement mit
4031 Querbalken
404 Doppelgelenkstab
405 Gelenk
406 Gabelkopplung
407 Wälzlager
- 41: Kurbeltriebgehäuse

- A: Schwenkbewegungsrichtung des Querbalkens 4031
- D: Schwenkbewegung des vorderen Schwenkhebels
- E: Schwenkbewegung des hinteren Schwenkhebels

## Patentansprüche

1. Wärmekraftmaschine (0) mit einem angetriebenen Schwungrad (21) oder einer Kurbelwelle (400) mit einem geschlossenen Gesamtinnenraum, welcher mit einem Arbeitsmedium füllbar und druckdicht verschliessbar ist, umfassend
mindestens eine erste Arbeitskammer (5) mit einem linear bewegbaren ersten Arbeitskolben (7),
mindestens eine erste Wärmeübertragungskammer (1) mit einem linear bewegbaren ersten Wärmeübertragungskolben (3), der einen Kolbenkopf aufweist,
einen mit der ersten Arbeitskammer (5) und der ersten Wärmeübertragungskammer (1) verbundenen ersten Wärmetauscher (9),
sowie eine erste Kühlvorrichtung (11),
wobei der erste Arbeitskolben (7) und der erste Wärmeübertragungskolben (3)
mechanisch miteinander gekoppelt sind,
**dadurch gekennzeichnet, dass**
der erste Wärmeübertragungskolben (3) einen segmentiert und/oder geschlitzt ausgeführten Kolbenkopf mit einer gegenüber dem ersten Arbeitskolben (7) vergrösserten Kontaktfläche zwischen erstem Wärmeübertragungskolben (3) und umgebenden Arbeitsmedium aufweist, wodurch Wärmeenergie vom ersten Wärmeübertragungskolben (3) an das Arbeitsmedium abgebbar ist, wobei Luft als Arbeitsmedium einsetzbar ist.

2. Wärmekraftmaschine (0) nach Anspruch 1, **dadurch gekennzeichnet, dass** der Kolbenkopf des ersten Wärmeübertragungskolbens (3) eine Mehrzahl von Längsschlitzen (13) aufweist, wodurch ein Durchströmen des Arbeitsmediums durch den Kolbenkopf aus dem Bereich des ersten Wärmetauschers (9) in Richtung eines Kolbenbolzens erreichbar ist.

3. Wärmekraftmaschine (0) nach Anspruch 1, **dadurch gekennzeichnet, dass** der Kolbenkopf des ersten Wärmeübertragungskolbens (3) eine Mehrzahl von Querschlitzen (14) aufweist, welche die Wärmeleitung durch den segmentierten ersten Wärmeübertragungskolben (3) zwischen einem geheizten Teil (15) und einem gekühlten Teil (16) der ersten Wärmeübertragungskammer (1) erschwert.

4. Wärmekraftmaschine (0) nach Anspruch 1, **dadurch gekennzeichnet, dass** die Querschnittsflächen der ersten Wärmeübertragungskammer (1), sowie des ersten Wärmeübertragungskolbens (3) grösser sind, als die Querschnittsflächen der ersten Arbeitskammer (5) sowie des ersten Arbeitskolbens (7).

5. Wärmekraftmaschine (0) gemäss einem der vorherigen Ansprüche, **dadurch gekennzeichnet, dass**
der geschlossene Gesamtinnenraum zusätzlich mindestens eine zweite Arbeitskammer (6) mit einem linear bewegbaren zweiten Arbeitskolben (8) und
mindestens eine zweite Wärmeübertragungskammer (2) mit einem linear bewegbaren zweiten Wärmeübertragungskolben (4) aufweist, wobei
die erste Arbeitskammer (5) und die erste Wärmeübertragungskammer (1) über den ersten Wärmetauscher (9), sowie die zweite Arbeitskammer (6) und der zweite Wärmeübertragungskammer (2) über einen zweiten Wärmetauscher (10) gekoppelt verbunden sind,
die erste Kühlvorrichtung (11) zwischen der zweiten Arbeitskammer (6) und der ersten Wärmeübertragungskammer (1) angeordnet ist und eine zweite Kühlvorrichtung (12) zwischen der ersten Arbeitskammer (5) und der zweiten Wärmeübertragungskammer (2) angeordnet ist,
und die vier Kolben (3,4,7,8) mittels einer Taumelplatte (18) mechanisch miteinander gekoppelt sind und der zweite Wärmeübertragungskolben (4) einen segmentiert und/oder geschlitzt ausgeführten Kolbenkopf mit einer gegenüber dem zweiten Arbeitskolben (8) vergrösserten Kontaktfläche zwischen Wärmeübertragungskolben (4) und umgebenden Arbeitsmedium aufweist, sodass Wärmeenergie von den Wärmeübertragungskolben (3, 4) an das Arbeitsmedium abgebbar ist.

6. Wärmekraftmaschine (0) nach Anspruch 5, **dadurch gekennzeichnet, dass** die Kammern (1, 2, 5, 6) und die erste und zweite Kühlvorrichtung (11, 12) in einem Basisflansch (100) angeordnet sind und die Kühlvorrichtungen (11, 12) innerhalb des Basisflansches (100) mit einem Kühlmittel in thermischem Kontakt sind.

7. Wärmekraftmaschine (0) nach Anspruch 5, **dadurch gekennzeichnet, dass**
ein Winkel α im Bereich von 90° bis 140° zwischen
einer zentralen Verbindungslinie (B), welche entlang der Zentren der ersten und zweiten Wärmeübertragungskammern (1, 2) und durch die Längsachse (L) verläuft
und
einer weiteren Verbindungslinie (C), welche entlang der Mitten der ersten und zweiten Arbeitskammern (5, 6) und durch die Längsachse (L) verläuft,
aufgespannt ist.

8. Wärmekraftmaschine (0) gemäss einem der vorherigen Ansprüche, **dadurch gekennzeichnet, dass** jeweils ein Paar aus erstem Wärmeübertragungskolben (3) und erstem Arbeitskolben (7) an zwei gegenüberliegenden Seiten eines Hubelements (403) befestigt sind, wobei durch Anordnung des Hubelements (403) an einem Hubzapfen (4010) die Kurbelwelle (400) in Rotation versetzbar ist.

9. Wärmekraftmaschine (0) gemäss Anspruch 8, **dadurch gekennzeichnet, dass** das Hubelement (403) mittels Schwenkhebel (402) um ein Schwenkhebellager (4022) am Kurbeltriebgehäuse (41) verschwenkbar senkrecht zur Kurbelwellenachse auf und ab bewegbar ist.

10. Wärmekraftmaschine (0) nach einem der vorherigen Ansprüche, **dadurch gekennzeichnet, dass** die Wärmekraftmaschine mindestens zwei Paare von Wärmeübertragungskammern (1, 2) und Arbeitskammern (5, 6) mit den entsprechenden Wärmeübertragungskolben (3, 4) und Arbeitskolben (7, 8) umfasst, wobei die Wärmeübertragungskolben jeweils segmentierte Kolbenköpfe aufweisen.

11. Wärmekraftmaschine (0) gemäss Anspruch 9 und 10, **dadurch gekennzeichnet, dass** das weitere Paar aus zweitem Wärmeübertragungskolben (4) und zweitem Arbeitskolben (8) an zwei gegenüberliegenden Seiten eines zweiten Hubelements (403') befestigt sind, wobei beide Hubelemente (403, 403') phasenverschoben von den vier Kolben verschwenkbar auf der Kurbelwelle (400) angeordnet sind.

## Claims

1. A thermal engine (0) with a driven flywheel (21) or a crankshaft (400) with a closed total interior that can be filled with a working medium and can be closed in a pressure-tight manner, comprising
at least one first working chamber (5) with a linearly movable first working piston (7),
at least one first heat transmission chamber (1) with a linearly movable first heat transmission piston (3) that has a piston head,
a first heat exchanger (9) that is connected to the first working chamber (5) and the first heat transmission chamber (1),
and a first cooling device (11),
wherein the first working piston (7) and the first heat transmission piston (3) are mechanically coupled to one another,
**characterized in that**
the first heat transmission piston (3) has a piston head that is configured in a segmented and/or slotted manner and has a contact surface that is enlarged, with respect to the first working piston (7), between the first heat transmission piston (3) and the surrounding working medium, whereby thermal energy can be emitted from the first heat transmission piston (3) to the working medium, wherein air can be used as a working medium.

2. The thermal engine (0) according to claim 1, **characterized in that** the piston head of the first heat transmission piston (3) has a plurality of longitudinal slots (13), whereby a flow of the working medium through the piston head from the region of the first heat exchanger (9) in the direction of a piston pin can be achieved.

3. The thermal engine (0) according to claim 1, **characterized in that** the piston head of the first heat transmission piston (3) has a plurality of transverse slots (14) which makes the heat conduction difficult through the segmented first heat transmission piston (3) between a heated part (15) and a cooled part (16) of the first heat transmission chamber (1).

4. The thermal engine (0) according to claim 1, **characterized in that** the cross-sectional areas of the first heat transmission chamber (1) and of the first heat transmission piston (3) are larger than the cross-sectional areas of the first working chamber (5) and the first working piston (7).

5. The thermal engine (0) according to any one of the preceding claims, **characterized in that** the closed total interior additionally comprises at least one second working chamber (6) with a linearly movable second working piston (8) and at least one second heat transmission chamber (2) with a linearly movable second heat transmission piston (4), wherein
the first working chamber (5) and the first heat transmission chamber (1) are connected in a coupled manner via the first heat exchanger (9), and the second working chamber (6) and the second heat transmission chamber (2) are connected in a coupled manner via a second heat exchanger (10),
the first cooling device (11) is arranged between the second working chamber (6) and the first heat transmission chamber (1), and a second cooling device (12) is arranged between the first working chamber (5) and the second heat transmission chamber (2),
and the four pistons (3, 4, 7, 8) are mechanically coupled to one another by means of a wobble plate (18), and the second heat transmission piston (4) has a piston head that is configured in a segmented and/or slotted manner and has a contact surface that is enlarged, with respect to the second working piston (8), between the heat transmission piston (4) and the surrounding working medium so that heat energy can be emitted from the heat transmission pistons (3, 4) to the working medium.

6. The thermal engine (0) according to claim 5, **characterized in that** the chambers (1, 2, 5, 6) and the first and second cooling devices (11, 12) are arranged in a base flange (100), and the cooling devices (11, 12) inside the base flange (100) are in thermal contact with a coolant.

7. The thermal engine (0) according to claim 5, **characterized in that**
an angle α in the range of from 90° to 140° is spanned between
a central connecting line (B) which runs along the centres of the first and second heat transmission chambers (1, 2) and through the longitudinal axis (L),
and a further connecting line (C) which runs along the centres of the first and second working chambers (5, 6) and through the longitudinal axis (L).

8. The thermal engine (0) according to any one of the preceding claims, **characterized in that** in each case one pair of first heat transmission piston (3) and first working piston (7) are fastened on two opposite sides of a lifting element (403), wherein by arranging the lifting element (403) on a crank pin (4010), the crankshaft (400) can be set in rotation.

9. The thermal engine (0) according to claim 8, **characterized in that** the lifting element (403) can be moved up and down perpendicular to the crankshaft axis by means of a pivoting lever (402) that is pivotable about a pivoting lever bearing (4022) on the crank drive housing (41).

10. The thermal engine (0) according to any one of the preceding claims, **characterized in that** the thermal engine comprises at least two pairs of heat transmission chambers (1, 2) and working chambers (5, 6) with the corresponding heat transmission pistons (3, 4) and working pistons (7, 8), wherein each of the heat transmission pistons have segmented piston heads.

11. The thermal engine (0) according to the claims 9 and 10, **characterized in that** the further pair of second heat transmission piston (4) and second working piston (8) are fastened on two opposite sides of a second lifting element (403'), wherein both lifting elements (403, 403') are arranged on the crankshaft (400) and can be pivoted in a phase-shifted manner by the four pistons.

## Revendications

1. Moteur thermique (0) comportant un volant entraîné (21) ou un vilebrequin (400) avec un espace intérieur total fermé, qui peut être rempli par un milieu de travail et obturé de manière étanche à la pression, comprenant
au moins une première chambre de travail (5) avec un premier piston de travail (7) mobile linéaire,
au moins une première chambre de transmission de chaleur (1) avec un premier piston de transmission de chaleur (3) mobile linéaire, qui présente une tête de piston,
un premier échangeur thermique (9) relié à la première chambre de travail (5) et à la première chambre de transmission de chaleur (1),
ainsi qu'un premier dispositif de refroidissement (11),
dans lequel le premier piston de travail (7) et le premier piston de transmission de chaleur (3) sont couplés mécaniquement l'un à l'autre,
**caractérisé en ce que**
le premier piston de transmission de chaleur (3) présente une tête de piston à configuration segmentée et/ou fendue avec une surface de contact agrandie par rapport au premier piston de travail (7) entre le premier piston de transmission de chaleur (3) et le milieu de travail qui l'entoure, moyennant quoi l'énergie thermique peut être libérée par le premier piston de transmission de chaleur (3) sur le milieu de travail, dans lequel l'air peut être employé comme milieu de travail.

2. Moteur thermique (0) selon la revendication 1, **caractérisé en ce que** la tête de piston du premier piston de transmission de chaleur (3) présente une pluralité de fentes longitudinales (13), moyennant quoi un écoulement du milieu de travail à travers la tête de piston peut être obtenu au niveau du premier échangeur thermique (9) dans la direction d'un boulon de piston.

3. Moteur thermique (0) selon la revendication 1, **caractérisé en ce que** la tête de piston du premier piston de transmission de chaleur (3) présente une pluralité de fentes transversales (14), qui complique la conduction thermique à travers le premier piston de transmission de chaleur (3) segmenté entre une partie chauffée (15) et une partie refroidie (16) de la première chambre de transmission de chaleur (1).

4. Moteur thermique (0) selon la revendication 1, **caractérisé en ce que** les surfaces de section transversale de la première chambre de transmission de chaleur (1) ainsi que du premier piston de transmission de chaleur (3) sont plus grandes que les surfaces de section transversale de la première chambre de travail (5) ainsi que du premier piston de travail (7).

5. Moteur thermique (0) selon une des revendications précédentes, **caractérisé en ce que** l'espace intérieur total fermé présente en outre au moins une deuxième chambre de travail (6) avec un deuxième piston de travail (8) mobile linéaire et au moins une deuxième chambre de transmission de chaleur (2) avec un deuxième piston de transmission de chaleur (4) mobile linéaire, dans lequel
la première chambre de travail (5) et la deuxième chambre de transmission de chaleur (1) sont reliées de manière couplée par l'intermédiaire du premier échangeur thermique (9), ainsi que la deuxième chambre de travail (6) et la deuxième chambre de transmission de chaleur (2) par l'intermédiaire d'un deuxième échangeur thermique (10),
le premier dispositif de refroidissement (11) est disposé entre la deuxième chambre de travail (6) et la première chambre de transmission de chaleur (1) et un deuxième dispositif de refroidissement (12) est disposé entre la première chambre de travail (5) et la deuxième chambre de transmission de chaleur (2),
et les quatre pistons (3, 4, 7, 8) sont couplés mécaniquement les uns aux autres au moyen d'une plaque oscillante (18) et le deuxième piston de transmission de chaleur (4) présente une tête de piston à configuration segmentée et/ou fendue avec une surface de contact agrandie par rapport au deuxième piston de travail (8) entre le piston de transmission de chaleur (4) et le milieu de travail qui l'entoure, dès que l'énergie thermique peut être libérée du piston de transmission de chaleur (3, 4) au milieu de travail.

6. Moteur thermique (0) selon la revendication 5, **caractérisé en ce que** les chambres (1, 2, 5, 6) et le premier et le deuxième dispositifs de refroidissement (11, 12) sont disposés dans une bride de base (100) et les dispositifs de refroidissement (11, 12) sont en contact thermique avec un milieu de refroidissement à l'intérieur de la bride de base (100).

7. Moteur thermique (0) selon la revendication 5, **caractérisé en ce que**
un angle α dans la plage de 90° à 140° est défini entre
une ligne de liaison centrale (B), qui s'étend le long des centres de la première et la deuxième chambres de transmission de chaleur (1, 2) et à travers l'axe longitudinal (L) et
une autre ligne de liaison (C), qui s'étend le long des centres de la première et la deuxième chambres de travail (5, 6) et à travers l'axe longitudinal (L).

8. Moteur thermique (0) selon une des revendications précédentes, **caractérisé en ce que** respectivement une paire de premiers pistons de transmission de chaleur (3) et un premier piston de travail (7) sont fixés sur deux côtés opposés d'un élément de levage (403), dans lequel le vilebrequin (400) peut être déplacé en rotation en disposant l'élément de levage (403) sur un maneton (4010).

9. Moteur thermique (0) selon la revendication 8, **caractérisé en ce que** l'élément de levage (403) est déplaçable de haut en bas au moyen d'un levier pivotant (402) autour d'un palier de levier pivotant (4022) sur le logement de vilebrequin (41) de manière basculante perpendiculairement à l'axe de vilebrequin.

10. Moteur thermique (0) selon une des revendications précédentes, **caractérisé en ce que** le moteur thermique comprend au moins deux paires de chambres de transmission de chaleur (1, 2) et chambres de travail (5, 6) avec les pistons de transmission de chaleur (3, 4) et pistons de travail (7, 8) correspondants, dans lequel les pistons de transmission de chaleur présentent respectivement des têtes de piston segmentées.

11. Moteur thermique (0) selon les revendications 9 et 10, **caractérisé en ce que** l'autre paire de deuxièmes pistons de transmission de chaleur (4) et deuxièmes pistons de travail (8) sont fixées sur deux côtés opposés d'un deuxième élément de levage (403'), dans lequel les deux éléments de levage (403, 403') sont disposés de manière basculante sur le vilebrequin (400) avec décalage de phase par les quatre pistons.
